# FASCICULE DE BREVET EUROPEEN

(11) **EP 3 035 128 B1**
(45) Date de publication et mention de la délivrance du brevet: **16.09.2020**
(21) Numéro de dépôt: 14198634.9
(22) Date de dépôt: 17.12.2014
(51) Int. Cl.: G04B 19/32, G04B 19/04, G04B 19/30

(54) **Procédé de réalisation d'un composant décoré d'une pièce d'horlogerie ou de bijouterie**
Herstellungsverfahren eines Dekorelements einer Uhr oder eines Schmuckstücks
Method for producing a decorated component of a timepiece or piece of jewellery

(43) Date de publication de la demande: 22.06.2016
(73) Titulaire: Nivarox-FAR S.A., 2400 Le Locle (CH)
(72) Inventeur: Stranczl, Marc, 1260 Nyon (CH)
(74) Mandataire: Giraud, Eric

(56) Documents cités:
- CH-A- 155 823
- CH-A- 314 048
- US-A- 5 966 344
- US-A1- 2003 007 425

## Description

L'invention concerne un procédé de réalisation d'au moins un composant muni d'un décor d'une pièce d'horlogerie ou de bijouterie.

L'invention concerne également un composant muni d'un décor obtenu selon le procédé de réalisation.

Généralement dans tout procédé de réalisation d'un décor sur un composant d'une pièce d'horlogerie ou de bijouterie, il est difficile de structurer ledit décor pour pouvoir effectuer des découpes de fines dentelles ou pour pouvoir obtenir des microstructures. Plusieurs opérations de réalisation du décor sont également effectuées manuellement. Cela ne permet pas de reproduire facilement un même décor d'une pièce à une autre pièce, ce qui constitue un inconvénient.

Dans la demande de brevet JP S60-17383 A, il est décrit un procédé de fabrication d'un cadran de montre muni d'un décor. Pour ce faire, des creux sont réalisés par gravure ou coupe mécanique selon un certain motif dans un substrat de base métallique du cadran. Une ou plusieurs peintures sont introduites dans les creux réalisés pour décorer ledit cadran de montre. Une opération de polissage peut encore être prévue pour finaliser le cadran décoré. Cependant il n'est également pas possible de réaliser un décor à motif fin sur ledit cadran, ce qui constitue un inconvénient.

Il est également connu dans l'état de la technique de réaliser une ou plusieurs pièces décoratives à monter sur une montre. Ces pièces décoratives consistent en l'incrustation d'éléments esthétiques sur une partie de la montre. Il peut s'agir d'une lunette de montre décorée de motifs, tels que des indices. La lunette, par exemple en céramique, peut être marquée notamment par de l'or, de l'argent ou du platine, avec un marquage en relief ou en profondeur. S'il s'agit d'un marquage en profondeur, il est réalisé par remplissage de creux préalablement formés sur le support.

Le principe utilisé pour la réalisation de ce marquage en profondeur consiste à déposer tout d'abord une couche conductrice par dépôt physique en phase vapeur (PVD). Une fois la couche conductrice déposée, les creux sont remplis d'un métal par électroformage en plongeant la pièce dans un bain à ions métalliques et à faire passer un courant électrique dans ce bain. Ainsi les creux se remplissent de métal pour réaliser ledit marquage. Cependant ce procédé est complexe et relativement lent à mettre en oeuvre pour réaliser la pièce décorative sur la montre, car il faut plusieurs étapes de réalisation, ce qui constitue un inconvénient. De plus, il n'est pas prévu d'obtenir de microstructures, ce qui constitue un autre inconvénient.

On peut citer à ce titre la demande de brevet EP 2 138 323 A1, qui concerne une lunette de montre incrustée d'indices. Cependant comme précédemment mentionné, il n'est pas prévu d'obtenir facilement des microstructures ou de fines dentelles pour décorer un composant de la montre, ce qui constitue un inconvénient.

Il est également connu dans l'état de la technique la réalisation de pièces décoratives, qui sont constituées d'un substrat de base métallique, dans lequel sont incrustés des éléments, par exemple en verre. Pour ce faire, lesdits éléments sont disposés dans un moule et du métal liquide est coulé sur les éléments dans le moule. Une fois que le métal est solidifié, une opération de polissage doit encore être entreprise sur le substrat de base métallique, qui comprend les éléments décoratifs, pour le retrait d'un surplus de métal autour des éléments. Il n'est par contre pas possible de réaliser de fines décorations sur le substrat de base et de plus, les éléments décoratifs ne sont pas assurés d'être maintenus dans le substrat de base après polissage, ce qui constituent des inconvénients.

Dans les documents US 2003/0007425 A1, CH 155 823, US 5,966,344 A et CH 314 048, il est décrit la réalisation d'un composant de montre, tel qu'un cadran ou aiguille de montre. Il est effectué des trous traversants dans une plaque du composant pour définir un élément de décoration ou des indicateurs horaires pour un cadran de montre. Ces trous sont encore garnis d'une substance luminescente. Cependant, il n'est nullement prévu de réaliser un décor par micro-usinage de manière à obtenir des découpes de fines dentelles ou pour pouvoir obtenir des microstructures, ce qui constitue un inconvénient.

L'invention a donc pour but de proposer un procédé de réalisation d'un composant muni d'un décor d'une pièce d'horlogerie ou de bijouterie en palliant les inconvénients de l'état de la technique susmentionné pour faciliter la fabrication d'un tel composant décoré, sa reproductibilité ou sa spécificité.

A cet effet, l'invention concerne un procédé de réalisation d'un composant muni d'un décor d'une pièce d'horlogerie ou de bijouterie, qui comprend les caractéristiques définies dans la revendication indépendante 1.

Des étapes particulières du procédé de réalisation d'un composant décoré sont définies dans les revendications dépendantes 2 à 8.

Un avantage du procédé de réalisation d'un composant décoré réside dans le fait qu'il est possible de réaliser un motif de décoration dans la partie supérieure du composant très finement sous forme de fines dentelles par une opération de micro-usinage. Le motif de décor est réalisé traversant l'épaisseur de la partie supérieure, ce qui permet, lors de l'emploi d'une substance luminescente placée sur une portion au dos de la partie supérieure, de rendre visible ledit décor même dans l'obscurité.

Avantageusement, le ou les motifs de décor sont dessinés ou programmés sur ordinateur. Les données mémorisées du ou des motifs de décor sont fournies à une machine de micro-usinage de manière à réaliser la partie supérieure avec le décor désiré.

Avantageusement, il peut être utilisé une technologie du type LIGA pour réaliser la partie supérieure du composant. Pour ce faire, il est tout d'abord pris un substrat métallique ou semi-conducteur, tel que silicium, sur lequel une résine photosensible est déposée. Cette résine est illuminée à travers un masque représentatif du motif à réaliser dans la partie supérieure. Une croissance galvanique de métal s'opère dans les parties ouvertes de la résine. Par la suite, le substrat de base est retiré pour obtenir la partie supérieure du composant. Cette partie supérieure au motif de décoration souhaité est fixée sur une substance luminescente ou colorée ou enduite à son dos de ladite substance.

Avantageusement, il peut être utilisé une technologie du type DRIE de gravure sur un substrat semi-conducteur, tel que silicium pour réaliser la partie supérieure du composant avec le motif de décor.

A cet effet, l'invention concerne également un composant décoré obtenu selon le procédé de réalisation, qui comprend les caractéristiques mentionnées dans la revendication indépendante 9.

Des formes particulières du composant décoré sont définies dans les revendications dépendantes 10 et 11.

Les buts, avantages et caractéristiques du procédé de réalisation d'un composant décoré d'une pièce d'horlogerie ou de bijouterie, ainsi que le composant décoré obtenu apparaîtront mieux dans la description suivante en regard des dessins sur lesquels :
les figures 1a et 1b représentent une vue de dessus et en coupe simplifiée d'une première forme d'exécution d'un composant de pièce de montre ou de bijouterie obtenu par le procédé de réalisation du composant selon l'invention, et
les figures 2a et 2b représentent une vue de dessus et en coupe simplifiée d'une seconde forme d'exécution d'un composant de pièce de montre ou de bijouterie obtenu par le procédé de réalisation du composant selon l'invention.

Dans la description suivante toutes les techniques de réalisation des motifs de décoration d'un composant de montre ou de bijouterie, qui sont bien connues dans l'état de la technique, ne seront relatées que de manière simplifiée. Les motifs de décoration concernent des fines ouvertures ou ouvertures micrométriques, qui sont réalisées dans une partie supérieure du composant par des techniques définies comme des techniques de micro-usinage.

Les figures 1a et 1b représentent une première forme d'exécution d'un composant 1 muni d'un décor en vue de dessus et en coupe simplifiée éclatée pour une pièce d'horlogerie ou de bijouterie. Sur la figure 1a, on remarque une partie supérieure 2 du composant 1. La partie supérieure 2 comprend un motif de décor 3, représentant par exemple une image ou plusieurs images. Le décor est obtenu par une technique de micro-usinage, qui peut être par exemple un procédé du type LIGA-UV ou DRIE comme expliqué ci-après.

Comme on peut mieux le voir sur la figure 1b, le décor 3 est réalisé précisément et très finement de manière micrométrique à travers le matériau de la partie supérieure 2 selon un motif programmé désiré. Le motif de décoration est tout d'abord dessiné ou programmé sur un ordinateur, et les données mémorisées du dessin ou motif sont transmises à une machine de micro-usinage pour la réalisation du décor de la partie supérieure 2. Les ouvertures ou micro-ouvertures du décor 3 sont montrées très simplifiées sur la figure 1b et ne correspondent pas directement au motif souhaité représenté à la figure 1a.

Dans cette première forme d'exécution une fois le micro-usinage du décor 3 réalisé, la partie supérieure 2 est fixée sur un support de base 5. La partie supérieure 2 est alignée par son ouverture axiale 6 sur une autre ouverture axiale 7 du support de base pour sa fixation. Un logement 8 dans ce support de base 5 est également réalisé, et est rempli d'une substance luminescente 4 ou une peinture souhaitée. La substance luminescente peut être une substance définie Luminova, et elle comprend principalement de l'aluminate de strontium ou du sulfure de zinc en fonction de la couleur souhaitée. Cette substance 4 est déposée dans le logement 8 du support de base 5 notamment jusqu'au niveau de l'ouverture de ce logement 8. Une fois la partie supérieure 2 fixée sur la surface supérieure du support de base 5 pour couvrir l'ouverture du logement 8 avec la substance 4, le composant 1 est terminé.

Comme montré sur les figures 1a et 1b, le composant 1 réalisé peut avantageusement être une aiguille de montre. La forme générale de la partie supérieure 2 peut être similaire à la forme générale du support de base 5. Les ouvertures 6 et 7 d'un diamètre sensiblement identique permettent de monter l'aiguille sur un axe d'entraînement débouchant d'un cadran de montre par exemple. De préférence, l'axe d'entraînement est fixé à une des ouvertures 6 et 7. De plus, dans le cas d'une substance luminescente 4 disposée sous la partie supérieure 2 visible de l'extérieur de la pièce d'horlogerie ou de bijouterie, le décor 3 finement réalisé dans la partie supérieure peut être très nettement visible également dans l'obscurité.

Bien entendu, le composant 1 muni d'un décor peut être une applique, un cadran, au moins un disque de quantième ou autre disque d'une complication, tel que pour l'affichage de la voute céleste avec un ciel étoilé de cette manière. Le composant muni d'un décor peut aussi être une pièce du mécanisme, telle qu'une roue des secondes, une masse oscillante ou une autre pièce, qui doit être en principe visible de l'extérieur de la montre.

Il est encore à noter qu'un tel composant 1 muni d'un décor peut aussi être utilisé dans le domaine de la lutte de toute contrefaçon. Dans ce cas chaque motif à réaliser à travers la partie supérieure 2 du composant 1 peut être dessiné sur ordinateur et mémorisé de manière spécifique pour chaque pièce d'horlogerie ou de bijouterie. Cependant comme le décor 3 est réalisé précisément de manière micrométrique, cela complique la réalisation de toute contrefaçon.

Les figures 2a et 2b représentent une seconde forme d'exécution d'un composant 1 muni d'un décor en vue de dessus et en coupe simplifiée pour une pièce d'horlogerie ou de bijouterie. Comme précédemment sur la figure 2a, on remarque une partie supérieure 2 du composant 1, qui comprend un motif de décor 3. Ce motif de décor 3 représente par exemple une image ou plusieurs images. Le décor est obtenu par une technique de micro-usinage, qui peut être par exemple un procédé du type LIGA-UV ou DRIE comme expliqué ci-après.

En regard de la figure 2b, le décor 3 est réalisé précisément et très finement de manière micrométrique à travers le matériau de la partie supérieure 2, ce qui définit une fine dentelle. Le motif du décor 3 désiré est tout d'abord dessiné ou programmé sur un ordinateur, et les données mémorisées du dessin ou motif sont transmises à une machine de micro-usinage pour la réalisation du décor de la partie supérieure 2. Les ouvertures ou micro-ouvertures du décor 3 sont montrées très simplifiées sur la figure 2b et ne correspondent pas directement au motif représenté à la figure 2a.

Selon cette seconde forme d'exécution une fois le micro-usinage du décor 3 réalisé, au moins une portion du dos de la partie supérieure 2 est enduite d'une substance luminescente 4 ou d'une substance colorée, telle que de la peinture ou de la laque colorée. Le décor 3 réalisé est considéré comme transparent par réalisation des fines ouvertures ou ouvertures micrométriques décoratives à travers l'épaisseur de la partie supérieure 2. La substance enduite sur une portion du dos de la partie supérieure 2 pénètre au moins en partie dans les ouvertures du décor 3.

Dans le cas de l'emploi d'une substance luminescente (Luminova), cette substance 4 permet d'illuminer depuis dessous le décor 3 réalisé à travers les fines ouvertures de la partie supérieure 2, notamment dans l'obscurité. Comme précédemment l'ouverture axiale 6 de la partie supérieure 2 du composant 1 sous forme d'aiguille, permet de monter l'aiguille sur un axe d'entraînement, qui débouche d'un cadran de montre.

La partie supérieure 2 ou le substrat de base utilisé pour réaliser la partie supérieure 2 du composant 1 peut être en matériau métallique, semi-conducteur, céramique, métal amorphe ou autre matériau. Concernant le matériau céramique, cela concerne l'alumine, la zircone, la magnésie, le nitrure de bore, le nitrure de silicium, le carbure de silicium, le titanate d'aluminium et le nitrure d'aluminium, ou d'autres types de céramique. Il peut même être prévu d'avoir une partie supérieure 2 ou substrat de base en métal amorphe, en quartz, en verre, en saphir, en corindon ou autre type de pierre précieuse.

Une technique de micro-usinage pour réaliser notamment la partie supérieure 2 du composant 1 est par exemple le procédé du type LIGA (Lithographie, Galvanofomung und Abformung en terminologie allemande). Dans ce cas, il est utilisé un substrat de base, qui est de préférence un substrat semi-conducteur, tel que du silicium, voire de l'arséniure de gallium, dont une couche supérieure peut être conductrice pour effectuer la galvanoplastie. Cependant il peut aussi être pris un substrat de base métallique, typiquement du cuivre, ce qui peut éviter de réaliser une couche conductrice sacrificielle en surface du substrat de base.

Une résine photosensible est déposée sur le substrat de base avec la couche conductrice en surface. Cette résine photosensible peut être une résine à base de poly-imide PMMA (poly-méthyle méthacrylate) ou une résine à base d'époxy octofonctionnelle disponible chez Shell Chemical sous la référence SU-8 et d'un photo-initiateur choisi parmi les sels de triarylsulfonium. Cette résine peut être photo-polymérisée au moyen d'un rayonnement ultra-violet (UV). Cependant il peut aussi être imaginé d'avoir une résine sensible aux rayons X générés par un synchrotron, mais cette opération est trop onéreuse pour la réalisation de la partie supérieure 2 sur le substrat de base.

Un masque au contour de la partie supérieure 2 et du motif du décor 3 à réaliser sur le substrat de base est disposé sur la résine. Le masque peut être une plaque de verre sur laquelle est réalisée une couche de masquage avec des parties opaques et transparentes selon le motif à réaliser. Un rayonnement lumineux par exemple du type ultra-violet est dirigé sur le masque pour irradier des parties de la résine non masquées. Avec ce type de résine utilisée, qui est une résine photosensible négative, les parties non irradiées peuvent être retirées par des moyens physiques ou chimiques. Cela permet de définir la forme de la partie supérieure 2 avec son décor 3.

Il est à noter qu'il peut aussi être utilisé une résine photosensible positive avec un masque avec une couche de masquage ayant des parties opaques et transparentes selon le motif à réaliser. Ce masque est l'inverse du masque utilisé avec la résine négative. Dans ce cas, ce sont les parties irradiées de la résine, qui sont retirées.

Par la suite, il est effectué une opération de galvanoplastie ou électrodéposition. Une croissance d'au moins un matériau métallique s'opère dans les parties ouvertes de la résine depuis la couche conductrice réalisée en surface du substrat de base. Une fois que l'épaisseur de la couche métallique déposée est suffisante, la partie supérieure 2 est réalisée avec le motif de décor 3 souhaité et peut être détachée du substrat de base tout en retirant également la résine. Le substrat de base en métal ou en matériau semi-conducteur peut également être retiré ou supprimé avant ou après le retrait de la résine par une opération d'usinage ou de dissolution sélective.

Il est à noter que les matériaux métalliques déposés par le procédé LIGA peuvent être des alliages de nickel ou nickel phosphore, ou encore des alliages à base de cuivre, or ou même des aciers. Il peut être utilisé en principe tout métal ou alliage métallique, qui peut être déposé par ce procédé galvanique.

Une autre technique de réalisation de la partie supérieure 2 du composant 1 consiste à graver directement un substrat de base pour obtenir directement la partie supérieure. La gravure du substrat de base est un usinage micromécanique. A ce titre, il est utilisé le procédé défini DRIE (Deep Reactive Ion Etching en terminologie anglaise). Pour ce faire, le substrat de base doit en principe être en matériau comme le silicium monocristallin, le silicium poly-cristallin, le silicium poreux, le silicium amorphe, le silicium monocristallin dopé, le silicium poly-cristallin dopé, le carbure de silicium dopé ou non, le nitrure de silicium dopé ou non ou également sur la base d'arséniure de gallium. Comme autre type de matériau susceptible d'être gravé, on peut encore citer le quartz, le verre photuran, et les matériaux fragiles comme le saphir, corindon par exemple.

Pour pouvoir graver le substrat, il doit tout d'abord être déposé une résine photosensible du type négatif ou positif sur le substrat de base, qui est illuminée à travers un masque définissant les contours du motif du décor 3 à réaliser, ainsi que le pourtour de la partie supérieure 2 à réaliser. En fonction du type de résine utilisée, il peut être prévu de retirer la résine irradiée et une opération de gravure est commencée dans la partie du substrat découvert. Par la suite, toute la résine peut être retirée afin d'obtenir le partie supérieure 2 du composant 1 avec le motif de décor 3 dans la partie supérieure 2.

Il est à noter qu'en réalité, une résine structurée est utilisée pour obtenir un masque d'oxyde de silicium. Ce masque d'oxyde de silicium sera à son tour utilisé comme masque de gravure pour le procédé défini DRIE. Pour ce faire selon une seconde variante du procédé défini DRIE, il est tout d'abord pris un substrat en silicium, sur lequel il est réalisé un oxyde de silicium (SiO2) d'une certaine épaisseur. Par la suite, une résine photosensible est déposée et une structuration de cette résine par photolithographie est effectuée. Une gravure de la couche d'oxyde de silicium est effectuée grâce à la structuration de la résine, qui est par la suite retirée. On obtient un substrat en silicium avec une couche supérieure d'oxyde de silicium structurée. Cette couche structurée d'oxyde de silicium fait office de masque pour la gravure du silicium pour pouvoir réaliser la partie supérieure 2.

A partir de la description qui vient d'être faite, plusieurs variantes du procédé de réalisation d'un composant muni d'un décor d'une pièce d'horlogerie ou de bijouterie, et le composant obtenu peuvent être conçues par l'homme du métier sans sortir du cadre de l'invention définie par les revendications.

## Revendications

1. Procédé de réalisation d'un composant (1) muni d'un décor (3) d'une pièce d'horlogerie ou de bijouterie, le procédé comprend les étapes de :
- se munir d'un substrat de base, et effectuer sur ou dans ledit substrat de base un micro-usinage pour obtenir une partie supérieure (2) du composant, qui est munie d'un décor (3) réalisé de manière micrométrique traversant l'épaisseur de la partie supérieure (2) selon un motif programmé, et
- fixer la partie supérieure (2) sur une substance luminescente ou colorée (4), ou enduire une portion du dos de la partie supérieure (2) de la substance luminescente ou colorée (4),
le procédé étant **caractérisé en ce qu'**il comprend les étapes après s'être muni du substrat de base et avant de fixer la partie supérieure (2) sur une substance luminescente ou colorée ou enduire le dos de la partie supérieure (2) de la substance luminescente ou colorée (4) de :
- déposer sur le substrat de base une couche de résine photosensible de type positif ou négatif,
- placer sur la résine photosensible un masque au contour de la partie supérieure (2) et du motif du décor (3) à réaliser,
- illuminer la résine à travers le masque,
- retirer les parties de la résine illuminée, si la résine photosensible est du type positif, ou retirer les parties de la résine non illuminée, si la résine photosensible et du type négatif,
- remplir les portions retirées de la résine avec un métal, et
- retirer toute la résine et détacher la partie supérieure (2) avec le motif du décor (3) réalisé du substrat de base.

2. Procédé de réalisation d'un composant (1) muni d'un décor (3) selon la revendication 1, pour lequel le substrat de base est en matériau métallique ou comprend une couche conductrice en surface d'un matériau semi-conducteur, **caractérisé en ce que** la partie supérieure (2) avec le décor (3) est réalisée par croissance d'au moins un matériau métallique par une opération de galvanoplastie ou électrodéposition dans les parties ouvertes de la résine depuis la surface du substrat de base.

3. Procédé de réalisation d'un composant (1) muni d'un décor (3) selon la revendication 2, **caractérisé en ce qu'**une fois que la partie supérieure (2) avec le décor (3) est réalisée, le substrat de base est retiré ou supprimé avant ou après le retrait de la résine par une opération d'usinage ou de dissolution sélective.

4. Procédé de réalisation d'un composant (1) muni d'un décor (3) selon la revendication 1, **caractérisé en ce que** la substance luminescente ou colorée (4) est déposée dans un logement (8) d'un support de base (5), et **en ce que** la partie supérieure (2) avec le décor (3) réalisée est fixée sur le support de base (5) pour couvrir l'ouverture du logement (8) avec la substance luminescente ou colorée (4).

5. Procédé de réalisation d'un composant (1) muni d'un décor (3) selon la revendication 4, **caractérisé en ce que** la forme générale de la partie supérieure (2) est similaire à la forme générale du support de base (5), sur lequel elle est fixée pour obtenir un composant (1), qui est une aiguille de montre, et **en ce que** la substance (4) est une substance luminescente.

6. Procédé de réalisation d'un composant (1) muni d'un décor (3) selon la revendication 1, **caractérisé en ce qu'**une portion du dos de la partie supérieure (2), sur laquelle est réalisé le décor, est enduite de la substance luminescente ou colorée (4), pour laquelle la substance colorée est une peinture ou laque de couleur.

7. Procédé de réalisation d'un composant (1) muni d'un décor (3) selon la revendication 1, **caractérisé en ce que** le motif de décor (3) est dessiné sur un ordinateur, **en ce que** des données mémorisées du motif du décor sont transmises à une machine de micro-usinage pour la réalisation de la partie supérieure (2) avec le décor (3).

8. Procédé de réalisation d'un composant (1) muni d'un décor (3) selon la revendication 1, **caractérisé en ce que** le motif de décor (3) est dessiné de manière spécifique pour la pièce d'horlogerie ou de bijouterie équipée avec ledit composant (1) réalisé pour éviter toute contrefaçon.

## Patentansprüche

1. Herstellungsverfahren einer mit einem Dekor (3) versehenen Komponente (1) einer Uhr oder eines Schmuckstücks, wobei das Verfahren die folgenden Schritte umfasst:
- Bereitstellen eines Basissubstrats und Ausführen einer Mikrobearbeitung an oder in dem Basissubstrat, um einen oberen Teil (2) der Komponente zu erhalten, der mit einem Dekor (3) versehen ist, das mikrometrisch hergestellt ist und gemäß einem programmierten Muster durch die Dicke des oberen Teils (2) verläuft, und
- Befestigen des oberen Teils (2) an einer lumineszierenden oder farbigen Substanz (4) oder Überziehen eines Abschnitts der Rückseite des oberen Teils (2) mit der lumineszierenden oder farbigen Substanz (4),
wobei das Verfahren **dadurch gekennzeichnet ist, dass** es nach dem Bereitstellen des Basissubstrats und vor dem Befestigen des oberen Teils (2) an einer lumineszierenden oder farbigen Substanz oder vor dem Überziehen der Rückseite des oberen Teils (2) mit der lumineszierenden oder farbigen Substanz (4) die folgenden Schritte umfasst:
- Ablegen einer lichtempfindlichen Harzschicht des positiven oder negativen Typs auf dem Basissubstrat,
- Anbringen einer Maske mit der Kontur des oberen Teils (2) und dem Muster des herzustellenden Dekors (3),
- Beleuchten des Harzes durch die Maske,
- Entfernen der Teile des beleuchteten Harzes, wenn das lichtempfindliche Harz vom positiven Typ ist, oder Entfernen der Teile des nicht beleuchteten Harzes, wenn das lichtempfindliche Harz vom negativen Typ ist,
- Füllen der entfernten Abschnitte des Harzes mit einem Metall und
- Entfernen jeglichen Harzes und Lösen des oberen Teils (2) mit dem Muster des hergestellten Dekors (3) von dem Basissubstrat.

2. Herstellungsverfahren einer mit einem Dekor (3) versehenen Komponente (1) nach Anspruch 1, wobei das Basissubstrat aus einem metallischen Material hergestellt ist oder eine leitende Oberflächenschicht aus einem Halbleitermaterial umfasst, **dadurch gekennzeichnet, dass** der obere Teil (2) mit dem Dekor (3) durch Aufwachsen mindestens eines metallischen Materials durch einen galvanoplastischen Vorgang oder einen Elektroabscheidungsvorgang in den offenen Teilen des Harzes ausgehend von der Oberfläche des Basissubstrats hergestellt wird.

3. Herstellungsverfahren einer mit einem Dekor (3) versehenen Komponente (1) nach Anspruch 2, **dadurch gekennzeichnet, dass**, sobald der obere Teil (2) mit dem Dekor (3) hergestellt worden ist, das Basissubstrat entfernt oder beseitigt wird, bevor oder nachdem das Harz durch einen selektiven Bearbeitungs- oder Auflösungsvorgang entfernt wird.

4. Herstellungsverfahren einer mit einem Dekor (3) versehenen Komponente (1) nach Anspruch 1, **dadurch gekennzeichnet, dass** die lumineszierende oder farbige Substanz (4) in einem Aufnahmeraum (8) eines Basisträgers (5) abgelegt wird und dass der obere Teil (2) mit dem hergestellten Dekor (3) an dem Basisträger (5) befestigt wird, um die Öffnung des Aufnahmeraums (8) mit der lumineszierenden oder farbigen Substanz (4) zu bedecken.

5. Herstellungsverfahren einer mit einem Dekor (3) versehenen Komponente (1) nach Anspruch 4, **dadurch gekennzeichnet, dass** die allgemeine Form des oberen Teils (2) der allgemeinen Form des Basisträgers (5), an dem er befestigt ist, ähnlich ist, um eine Komponente (1) zu erhalten, die ein Zeiger einer tragbaren Uhr ist, und dass die Substanz (4) eine lumineszierende Substanz ist.

6. Herstellungsverfahren einer mit einem Dekor (3) versehenen Komponente (1) nach Anspruch 1, **dadurch gekennzeichnet, dass** ein Abschnitt der Rückseite des oberen Teils (2), auf dem das Dekor hergestellt wird, mit der lumineszierenden oder farbigen Substanz (4) beschichtet wird, wobei die farbige Substanz eine Farbe oder ein farbiger Lack ist.

7. Herstellungsverfahren einer mit einem Dekor (3) versehenen Komponente (1) nach Anspruch 1, **dadurch gekennzeichnet, dass** das Muster des Dekors (3) auf einem Computer entworfen wird und dass die gespeicherten Daten des Musters des Dekors an eine Mikrobearbeitungsmaschine für die Herstellung des oberen Teils (2) mit dem Dekor (3) übertragen werden.

8. Herstellungsverfahren einer mit einem Dekor (3) versehenen Komponente (1) nach Anspruch 1, **dadurch gekennzeichnet, dass** das Muster des Dekors (3) für die Uhr oder das Schmuckstück, die/das mit der hergestellten Komponente (1) ausgestattet ist, spezifisch entworfen wird, um jegliche Fälschung zu verhindern.

## Claims

1. Method for producing a component (1) provided with a decoration (3) for a timepiece or piece of jewellery, the method includes the steps of:
- taking a base substrate, and performing a micromachining operation on or in said base substrate in order to obtain an upper part (2) of the component, which is provided with a decoration (3) of micrometric structure traversing the thickness of the upper part (2) in a programmed pattern, and
- fixing the upper part (2) on a luminescent or coloured substance (4), or coating a back portion of the upper part (2) with the luminescent or coloured substance (4),
the method being **characterized in that**, after taking the base substrate and before fixing the upper part (2) on a luminescent or coloured substance or coating the back of the upper part (2) with the luminescent or coloured substance (4), the method includes the steps of:
- depositing a layer of positive or negative photosensitive resin on the base substrate,
- placing a contour mask of the upper part (2) and of the decorative pattern (3) to be made on the photosensitive resin,
- illuminating the resin through the mask,
- removing the illuminated resin portions, if the photosensitive resin is of the positive type, or removing the non-illuminated resin portions, if the photosensitive resin is of the negative type,
- filling the portions removed from the resin with a metal, and
- removing all the resin and detaching the upper part (2) with the obtained decorative pattern (3) from the base substrate.

2. Method for producing a component (1) provided with a decoration (3) according to claim 1, wherein the base substrate is made of metallic material or includes a conductive surface layer of semiconductor material, **characterized in that** the upper part (2) with the decoration (3) is produced through the growth of at least one metallic material by an electroforming or electroplating operation in the open parts of the resin from the surface of the base substrate.

3. Method for producing a component (1) provided with a decoration (3) according to claim 2, **characterized in that** once the upper part (2) with the decoration (3) has been made, the base substrate is removed or eliminated before or after removal of the resin by a machining or selective dissolution operation.

4. Method for producing a component (1) provided with a decoration (3) according to claim 1, **characterized in that** the luminescent or coloured substance (4) is deposited in a housing (8) of a base support (5), and **in that** the upper part (2) with the created decoration (3), is fixed to the base support (5) to cover the opening of the housing (8) with the luminescent or coloured substance (4).

5. Method for producing a component (1) provided with a decoration (3) according to claim 4, **characterized in that** the general shape of the upper part (2) is similar to the general shape of the base support (5), on which the upper part is fixed to obtain a component (1), which is a watch hand, and **in that** the substance (4) is a luminescent substance.

6. Method for producing a component (1) provided with a decoration (3) according to claim 1, **characterized in that** a back portion of the upper part (2), on which the decoration is created, is coated with the luminescent or coloured substance (4), wherein the coloured substance is a paint or a coloured lacquer.

7. Method for producing a component (1) provided with a decoration (3) according to claim 1, **characterized in that** the decorative pattern (3) is drawn on a computer, and **in that** stored decorative pattern data is transmitted to a micromachining machine to produce the upper part (2) with the decoration (3).

8. Method for producing a component (1) provided with a decoration (3) according to claim 1, **characterized in that** the decorative pattern (3) is drawn in a specific manner for the timepiece or piece of jewellery equipped with said produced component (1) to prevent any counterfeiting.
